# EUROPÄISCHE PATENTSCHRIFT

(11) **EP 2 329 960 B1**
(45) Veröffentlichungstag und Bekanntmachung des Hinweises auf die Patenterteilung: **21.11.2012**
(21) Anmeldenummer: 10192935.4
(22) Anmeldetag: 29.11.2010
(51) Int. Cl.: B42F 1/10

(54) **Heftklammer**
Paper clip
Pince-papier

(30) Priorität: 04.12.2009 DE 102009047505
(43) Veröffentlichungstag der Anmeldung: 08.06.2011
(73) Patentinhaber: Lorber, Kurt, 73773 Aichwald (DE)
(72) Erfinder: Lorber, Kurt, 73773 Aichwald (DE)
(74) Vertreter: Patentanwälte Ruff, Wilhelm, Beier, Dauster & Partner

(56) Entgegenhaltungen:
- EP-A2- 0 274 085
- ES-A1- 2 189 586
- US-A- 2 056 215
- US-A- 5 214 825

## Beschreibung

Die Erfindung geht aus von einer Heftklammer aus Kunststoff.

Heftklammern aus Kunststoff sind seit langem bekannt. Sie enthalten in der Regel einen Bügel mit zwei Klemmschenkeln, die im Gebrauch auf der einen Seite des Papierstapels liegen, und zwei innere Klemmschenkel, die dann auf der anderen Seite des Papierstapels liegen. Die Verbindung zwischen den beiden Arten von Klemmschenkeln geschieht über Querstege, die außerhalb der Stirnkante des Blattstapels liegen (EP 274085). Die Klemmkraft zum Zusammenhalten der Blätter des Papierstapels wird als Reaktion auf die Verbiegung der Heftklammer erzeugt. Aufgrund der Materialeigenschaften des Kunststoffs sind Heftklammern aus Kunststoff üblicherweise auf eine bestimmte Dicke des Blattstapels beschränkt. Um dickere Blattstapel zusammenzuhalten, wird in der Regel die gesamte Größe der Heftklammer vergrößert, so dass große Heftklammern für dicke Papierstapel und kleine Heftklammern für dünne Papierstapel verwendbar sind.

Für einen dickeren Papierstapel sind spezielle Formen von Heftklammem aus Kunststoff bekannt (FR 2099355).

Es ist bereits eine Klammer bekannt, die die Form eines rechteckigen geschlossenen Rahmens aufweist, an dessen einer kurzen Seite ein nach innen ragender einen beidseits geschlossenen Schlitz aufweisender Schenkel seitlich versetzt angeformt ist (ES 2189586 A1).

Ebenfalls bekannt ist eine Papierklammer in Form eines rechteckigen Rahmens mit einer symmetrisch an der kurzen Seite nach innen angeformten Zunge, die einen an der kurzen Seite des Rahmens offenen Schlitz aufweist (US 5214825).

Der Erfindung liegt die Aufgabe zu Grunde, eine Heftklammer aus Kunststoff zu schaffen, die bei einfachem Aufbau für einen größeren Dickenbereich, also sowohl dünne als auch dicke Stapel, anwendbar ist.

Zur Lösung dieser Aufgabe schlägt die Erfindung eine Heftklammer mit den im Anspruch 1 genannten Merkmalen vor. Weiterbildungen der Erfindung sind Gegenstand von Unteransprüchen.

Bekannt Heftklammern aus Kunststoff sind symmetrisch zu einer Mittellinie ausgebildet und haben daher auch symmetrisch zu dieser Mittellinie gleiche Eigenschaften. Bei der von der Erfindung vorgeschlagenen Heftklammer ist die durch die Verformung hervorgerufene Klemmkraft auf der einen Seite der Mittellinie zwischen den beiden äußeren Klemmschenkeln beziehungsweise auf der einen Seite des Schlitzes größer als auf der anderen. Bei einem dünnen Papierstapel wirkt die eine Seite der Heftklammer wie eine für einen dünnen Stapel bestimmte Heftklammer. Überraschenderweise stört diese Seite mit der größeren Klemmkraft auch bei einem dickeren Papierstapel, für den eigentlich die andere Seite der Heftklammer bestimmt ist, nicht. Es hat sich herausgestellt, dass diese erste für den dünneren Papierstapel bestimmte Seite sich bei einem dickeren Papierstapel zwar stärker verformt, dass diese stärkere Verformung aber in erster Linie zu einer stärkeren Verformung des Papierstapels und nicht zu einer Beschädigung der Heftklammer führt. Dies führt dazu, dass die Heftklammer sowohl für dünne als auch für dicke Papierstapel geeignet ist, oder anders ausgedrückt, dass der Bereich der Dicken der Papierstapel, für die die Heftklammer geeignet ist, vergrößert wird.

In Weiterbildung der Erfindung kann vorgesehen sein, dass die Heft- - klammer zusätzlich zu den inneren und den äußeren Klemmschenkeln Klemmflügel aufweisen kann, die an dem Verbindungsbereich der inneren Klemmschenkel angeformt sind und sich von diesem Verbindungsbereich in Richtung auf die Querstege bis kurz vor diesen erstrecken. Diese vor den Querstegen endenden Flügel sind von den inneren Klemmschenkeln durch jeweils einen Schlitz getrennt.

Insbesondere kann vorgesehen sein, dass diese Klemmflügel mindestens angenähert parallel zu den äußeren Klemmschenkeln verlaufen. Dadurch wird zwischen den Klemmflügeln und den äußeren Klemmschenkeln ein Schlitz mit parallelen Seitenkanten gebildet

Bevorzugt ist vorgesehen, dass die inneren Klemmschenkel parallel zueinander verlaufen.

Es gibt unterschiedliche Möglichkeiten, um zu erreichen, dass die auf beiden Seiten der Heftklammer wirksame Federkraft unterschiedlich groß ist.

Um diese unterschiedliche Federkraft, die damit zu einer Klemmkraft wird, mit geringem Aufwand unterschiedlich zu gestalten, ist erfindungsgemäß vorgesehen sein, dass die inneren Klemmschenkel unterschiedlich lang ausgebildet sind. Kürzere Klemmschenkel führen bei einer gleichen Papierstapeldicke zu einer größeren Klemmkraft als längere Schenkel.

Eine mögliche Weiterbildung zur Erzielung einer unterschiedlichen Klemmkraft auf beiden Seiten der Heftklammer kann darin bestehen, dass die Klemmflügel unterschiedlich lang ausgebildet sind.

Eine weitere mögliche Weiterbildung zur Beeinflussung der Klemmkraft kann darin bestehen, dass die Schlitze zwischen den inneren Klemmschenkeln und den Klemmflügeln auf beiden Seiten der Heftklammer unterschiedlich lang sind.

Weitere mögliche Weiterbildungen bestehen darin, dass die beiden inneren Klemmschenkel unterschiedlich breit und/oder unterschiedlich dick ausgebildet sind.

Erfindungsgemäß verlaufen die beiden zwischen sich den Schlitz bildenden inneren Klemmschenkel schräg, schließen also mit einer Winkelhalbierenden zwischen den äußeren Klemmschenkeln einen Winkel ein. Die Winkelhalbierende bildet eine Mittellinie.

Nicht nur für den Fall, dass die äußeren Klemmschenkel geradlinig ausgebildet sind, kann in Weiterbildung vorgesehen sein, dass die beiden inneren Klemmschenkel parallel zu einem der beiden äußeren Klemmschenkel verlaufen.

Weitere Merkmale, Einzelheiten und Vorzüge der Erfindung ergeben sich aus den Ansprüchen der folgenden Beschreibung bevorzugter Ausführungsformen der Erfindung sowie anhand der Zeichnung. Hierbei zeigen:
- Figur 1: eine Ansicht einer Heftklammer nach der Erfindung,
- Figur 2: eine Seitenansicht der Heftklammer.

Die in Figur 1 dargestellte aus Kunststoff bestehende Heftklammer enthält einen äußeren Bügel 1, der zwei äußere Klemmschenkel 2 enthält. Bei der dargestellten Ausführungsform divergieren die beiden äußeren Klemmschenkel 2 von einem unteren Ende 3, das abgerundet verläuft. An ihrem dem Verbindungsende 3 abgewandten Ende gehen die äußeren Klemmschenkel 2 in jeweils einen Quersteg 4 über. Die beiden Querstege 4 sind aufeinander zu gerichtet und liegen in gegenseitiger Verlängerung. Der Übergang zwischen den äußeren Klemmschenkeln 2 und den Querstegen 4 verläuft abgerundet.

An den aufeinander zu gerichteten sich gegenüberliegenden Enden der beiden Querstege 4 gehen diese in jeweils einen inneren Klemmschenkel 5 über.

Bildet man zwischen den Außenseiten der beiden äußeren Klemmschenkel 2 eine Winkelhalbierende, die damit eine Mittellinie der Heftklammer darstellt, so verlaufen die beiden inneren Klemmschenkel 5 schräg gegenüber dieser Winkelhalbierenden beziehungsweise Mittellinie. Die beiden inneren Klemmschenkel 5 verlaufen parallel zueinander und weisen überall die gleiche Breite auf. Sie bilden zwischeneinander einen Schlitz 6, der parallele Seitenkanten aufweist. Im dargestellten Ausführungsbeispiel verläuft der Schlitz 6 ebenso wie die beiden inneren Klemmschenkel 5 parallel zu dem linken äußeren Klemmschenkel 2.

Die beiden inneren Klemmschenkel 5 sind am Ende des zwischen ihnen gebildeten Schlitzes 6 miteinander verbunden. Von diesem Verbindungsbereich 7 geht auf der in Figur 1 rechten Seite ein Klemmflügel 8 in Richtung auf den Quersteg 4 aus. Der Klemmflügel 8 ist von dem ihm zugeordneten inneren Klemmschenkel 5 durch einen keilförmigen Schlitz 9 getrennt.

Von dem Verbindungsbereich 7 geht auf der anderen Seite ebenfalls ein Klemmflügel 10 aus, der in Richtung auf den anderen Quersteg 4 gerichtet ist und kurz vor diesem endet. Auch dieser Klemmflügel 10 ist von dem zugehörigen inneren Klemmschenkel 5 durch einen Schlitz 11 getrennt.

Die Figur 2 zeigt im gleichen Maßstab wie die Figur 1 eine Seitenansicht der Heftklammer. In einem ersten von den Querstegen 4 ausgehenden Bereich weisen die dargestellten Klemmschenkel 2 ebenso wie die inneren Klemmschenkel 5 die gleiche Dicke auf, so dass die Vorderseite und die Rückseite der Heftklammer in diesem Bereich in parallelen Ebenen liegen. Von einer Stelle, die in Figur 2 durch die Markierung 13 angedeutet ist, verlaufen Vorderseite und Rückseite der Heftklammer konvergierend, so dass sich die Dicke der Heftklammer bis zu dem Verbindungsbereich 3 verringert. Die Stelle, von der aus die Verringerung stattfindet, liegt etwa auf halber Länge der Heftklammer.

Die Heftklammer, die in der Figur 1 und 2 dargestellt ist, wird folgendermaßen verwendet. Sie wird in Figur 1 von oben nach unten auf eine Stirnkante eines Blattstapels oder eines einzigen Blattes so aufgeschoben, dass der Bügel 1 mit den beiden äußeren Klemmschenkeln 2 auf der einen Seite des Blattstapels und die inneren Klemmschenkel 5 mit ihrem Verbindungsbereich 7 und den beiden Klemmflügeln 8, 10 auf der anderen Seite des Blattstapels liegen. Die Stirnkante des Blattstapels liegt dann auf der Innenseite der beiden Querstege 4 an.

Da der rechte innere Klemmschenkel 5 kürzer ist als der linke Klemmschenkel 5, was durch den schrägen Verlauf beider Klemmschenkel 5 erreicht ist, und da zusätzlich der rechte Klemmflügel 8 kürzer ist als der linke Klemmflügel 10, was ebenfalls für die Schlitze 9, 11 gilt, wird auf der in Figur 1 rechten Seite bei gleicher Stapeldicke eine größere Klemmkraft erreicht. Damit wird bei einem dünnen Blattstapel die Heftklammer auf der rechten Seite ausreichend kräftig festgelegt. Bei einem dünneren Papierstapel dient die linke Hälfte zur Festlegung, während die rechte Hälfte der Klammer zu einer stärkeren Verformung des Papierstapels und damit zu einer Verstärkung der Festlegung der Heftklammer durch die linke Hälfte führt.

## Patentansprüche

1. Heftklammer aus Kunststoff, mit
1.1 einem äußeren zwei Klemmschenkel (2) aufweisenden Bügel (1),
1.2 zwei an den Enden der Klemmschenkel (2) angeformten aufeinander zu gerichteten Querstegen (4),
1.3 zwei von den Enden der Querstege (4) ausgehenden in das Innere des Bügels (1) hineinragenden inneren Klemmschenkeln (5), die
1.4 zwischen sich einen Schlitz (6) bilden und
1.5 an ihren Enden miteinander verbunden sind,
**dadurch gekennzeichnet, dass**
1.6 die Federkraft auf beiden Seiten des die inneren Klemmschenkel (5) trennenden Schlitzes (6) unterschiedlich groß ist,
1.7 die inneren Klemmschenkel (5) unterschiedlich lang ausgebildet sind und
1.8 die beiden zwischen sich den Schlitz (6) bildenden inneren Klemmschenkel (5) von der Richtung einer Winkelhalbierenden zwischen den beiden äußeren Klemmschenkeln (2) abweichen.

2. Heftklammer nach Anspruch 1, bei der an dem Verbindungsbereich (7) der beiden inneren Klemmschenkel (5) Klemmflügel (8, 10) angeformt sind, die sich von dem Verbindungsbereich (7) in Richtung auf die Querstege (4) erstrecken.

3. Heftklammer nach Anspruch 2, bei der die Klemmflügel (8, 10) mindestens angenähert parallel zu den äußeren Klemmschenkeln (2) verlaufen.

4. Heftklammer nach einem der vorhergehenden Ansprüche, bei der die inneren Klemmschenkel (5) parallel zueinander verlaufen.

5. Heftklammer nach einem der Ansprüche 2 oder 3, bei der die Klemmflügel (8, 10) unterschiedlich lang ausgebildet sind.

6. Heftklammer nach einem der Ansprüche 2, 3 oder 5, bei der die Schlitze (9, 11) zwischen den inneren Klemmschenkeln (5) und den Klemmflügeln (8, 10) auf beiden Seiten der Heftklammer unterschiedlich lang sind.

7. Heftklammer nach einem der vorhergehenden Ansprüche, bei der die beiden inneren Klemmschenkel (5) unterschiedlich breit und/oder unterschiedlich dick ausgebildet sind.

8. Heftklammer nach einem der vorhergehenden Ansprüche, bei der die beiden inneren Klemmschenkel (5) parallel zu einem der beiden äußeren Klemmschenkel (2) verlaufen.

## Claims

1. Paper clip made of synthetic material, having
1.1 an outer bracket (1) having two clamping limbs (2),
1.2 two transverse webs (4) which are integrally formed on the ends of the clamping limbs (2) and point towards one another,
1.3 two inner clamping limbs (5) which, starting from the ends of the transverse webs (4), project into the interior of the bracket (1) and
1.4 form a slot (6) between them and
1.5 are connected to one another at their ends,
**characterized in that**
1.6 the spring force acting on the two sides of the slot (6) separating the inner clamping limbs (5) differs in size,
1.7 the inner clamping limbs (5) are constructed to be of different lengths, and
1.8 the two inner clamping limbs (5) which form the slot (6) between them diverge from the direction of an angle bisector between the two outer clamping limbs (2).

2. Paper clip according to Claim 1, wherein clamping wings (8, 10) are integrally formed on the connection region (7) of the two inner clamping limbs (5) and extend from the connection region (7) in the direction of the transverse webs (4).

3. Paper clip according to Claim 2, wherein the clamping wings (8, 10) run at least approximately parallel to the outer clamping limbs (2).

4. Paper clip according to one of the preceding claims, wherein the inner clamping limbs (5) run parallel to one another.

5. Paper clip according to either of Claims 2 or 3, wherein the clamping wings (8, 10) are constructed to be of different lengths.

6. Paper clip according to one of Claims 2, 3 or 5, wherein the slots (9, 11) between the inner clamping limbs (5) and the clamping wings (8, 10) are of different lengths on the two sides of the paper clip.

7. Paper clip according to one of the preceding claims, wherein the two inner clamping limbs (5) are constructed to be of different widths and/or of different thicknesses.

8. Paper clip according to one of the preceding claims, wherein the two inner clamping limbs (5) run parallel to one of the two outer clamping limbs (2).

## Revendications

1. Pince-papier en plastique, comprenant :
1.1 un arceau (1) extérieur présentant deux branches de serrage (2),
1.2 deux âmes transversales (4) orientées l'une vers l'autre et façonnées aux extrémités des branches de serrage (2),
1.3 deux branches de serrage internes (5) partant des extrémités des âmes transversales (4) et pénétrant à l'intérieur de l'arceau (1), qui
1.4 forment entre elles une fente (6) et
1.5 sont reliées l'une à l'autre par leurs extrémités, **caractérisée en ce que**
1.6 la force de ressort des deux côtés de la fente (6) séparant la branche de serrage interne (5) est différente,
1.7 les branches de serrage internes (5) sont réalisées avec une longueur différente et
1.8 les deux branches de serrage internes (5) formant entre elles la fente (6) s'écartent de la direction d'une bissectrice entre les deux branches de serrage externes (2).

2. Pince-papier selon la revendication 1, dans laquelle des ailes de serrage (8, 10) sont façonnées au niveau de la région de connexion (7) des deux branches de serrage internes (5), lesquelles s'étendent depuis la région de connexion (7) dans la direction des âmes transversales (4).

3. Pince-papier selon la revendication 2, dans laquelle les ailes de serrage (8, 10) s'étendent au moins approximativement parallèlement aux branches de serrage externes (2).

4. Pince-papier selon l'une quelconque des revendications précédentes, dans laquelle les branches de serrage internes (5) s'étendent parallèlement l'une à l'autre.

5. Pince-papier selon l'une quelconque des revendications 2 ou 3, dans laquelle les ailes de serrage (8, 10) sont réalisées avec des longueurs différentes.

6. Pince-papier selon l'une quelconque des revendications 2, 3 ou 5, dans laquelle les fentes (9, 11) entre les branches de serrage internes (5) et les ailes de serrage (8, 10) ont des longueurs différentes des deux côtés de la pince-papier.

7. Pince-papier selon l'une quelconque des revendications précédentes, dans laquelle les deux branches de serrage internes (5) sont réalisées avec leur largeur différente et/ou une épaisseur différente.

8. Pince-papier selon l'une quelconque des revendications précédentes, dans laquelle les deux branches de serrage internes (5) s'étendent parallèlement à l'une des deux branches de serrage externes (2).
